# EUROPÄISCHE PATENTSCHRIFT

(11) **EP 0 888 735 B1**
(45) Veröffentlichungstag und Bekanntmachung des Hinweises auf die Patenterteilung: **16.10.2002**
(21) Anmeldenummer: 98109944.3
(22) Anmeldetag: 30.05.1998
(51) Int. Cl.: A47B 3/06

(54) **Tisch**
Table
Table

(30) Priorität: 04.06.1997 DE 29709710 U
(43) Veröffentlichungstag der Anmeldung: 07.01.1999
(73) Patentinhaber: Lorenz, Thomas, 49134 Wallenhorst-Hollage (DE)
(72) Erfinder: Lorenz, Thomas, 49134 Wallenhorst-Hollage (DE)
(74) Vertreter: Habbel, Ludwig (Lutz), Dipl.-Ing.

(56) Entgegenhaltungen:
- US-A- 3 687 092
- US-A- 4 338 867

## Beschreibung

Die Erfindung betrifft einen Tisch nach dem Oberbegriff des Anspruchs 1.

Derartige Tische sind vielfach bekannt, wobei im vorliegenden Fall insbesondere Gartentische, also zur Aufstellung im Freien vorgesehene Tische, von Interesse sind.

Aus der US 43 38 867 ist ein gattungsgemäßer Tisch bekannt, bei dem die Tischbeine durch einen Spreizring nach außen gespreizt und in den zylindrischen Aufnahmeöffnungen verkantet werden, um so ein Wackeln der Tischbeine in den Aufnahmeöffnungen auszuschließen. Die durch die Verkantung hervorgerufene Belastung der Wandungen der Aufnahmeöffnungen erfordert eine vergleichsweise aufwendige Konstruktion, z. B. durch die geeignete Wandstärke oder Materialwahl dieser Wandungen. Hinzu kommt der konstruktive und Material-Aufwand für den Spreizring und für dessen Festlegung an den Tischbeinen

Aus der FR 12 91 160 ist ein Tisch bekannt, bei dem die mehreren Tischbeine jeweils mit speziellen Beschlägen an der Unterseite der Tischplatte befestigt sind. Dies ist vergleichsweise aufwendig und verursacht durch die Vielzahl der herzustellenden Bauteile vergleichsweise hohe Herstellungskosten für den Tisch.

Auch aus der US 25 01 746 ist ein Tisch bekannt, bei dem die Tischbeine ebenfalls in spezielle, an der Unterseite der Tischplatte vorgesehene Beschläge eingeschoben werden. Die Beschläge weisen hierfür rohrähnliche Aufnahmeöffnungen auf, wobei diese Aufnahmeöffnungen jedoch keinen geschlossenen kreisförmigen Querschnitt aufweisen, sondern aus einem Blechprofil gebogen sind und einen etwa C-förmigen Querschnitt aufweisen. Auch die US 27 06 670 zeigt einen gattungsgemäßen Tisch, bei dem für die Tischbeine separate Beschlagelemente zu deren Befestigung an der Unterseite der Tischplatte vorgesehen sind.

Aus der US 36 87 092 ist ein Tisch bekannt, bei dem die Tischbeine in zylindrische Aufnahmeöffnungen gesteckt werden, die unmittelbar materialeinheitlich mit der Tischplatte zusammen hergestellt sind. Sowohl die Tischplatte als auch die Tischbeine bestehen aus Kunststoff. Um eine ausreichende Stabilität aufzuweisen, sind die Beine daher etwa säulenförmig konisch ausgestaltet. Da die Tischbeine zudem nicht untereinander verstrebt sind, ist bei einer derartigen Tischkonstruktion nicht auszuschließen, daß die Standfestigkeit bei bestimmten Belastungen zu wünschen übrig läßt.

Der Erfindung liegt die Aufgabe zugrunde, einen gattungsgemäßen Tisch dahingehend zu verbessern, daß dieser sowohl preisgünstig herstellbar ist als auch eine sehr gute Standfestigkeit aufweist.

Diese der Erfindung zugrundeliegende Aufgabe wird durch einen Tisch mit den Merkmalen des Anspruches 1 gelöst.

Die Erfindung schlägt mit anderen Worten vor, die Aufnahmeöffnungen als Paßsitz für die oberen Enden der Tischbeine auszugestalten, da bei Verwendung des entsprechend unelastischen Kunststoffmaterials in Form von Hartkunststoff für die Tischplatte eine Montage der Tischbeine ohne jedes weitere Hilfsmittel, also beispielsweise ohne Stifte oder Schrauben möglich ist und dennoch eine sichere Verbindung zwischen Tischplatte und Tischbeinen gewährleistet ist. Hierdurch vereinfacht sich einerseits die Montage für den Kunden, zudem werden Materialkosten und zusätzliche Bearbeitungskosten bei der Herstellung des Tisches eingespart, z. B. das Einbringen von Bohrlöchem, Gewinden od. dgl.

Erfindungsgemäß erfolgt die Ausgestaltung sowohl der Aufnahmeöffnung als auch der oberen Enden des Tischbeines als Konus. Hierdurch ergibt sich nicht nur ein besonders fester Sitz, sondern Materialtoleranzen können automatisch dadurch ausgeglichen werden, daß das Tischbein unterschiedlich weit in die Aufnahmeöffnung eingeführt wird und in jedem Fall der gewünschte Konussitz erzielt werden kann.

Die Formtreue der Aufnahmeöffnungen wird durch die Verwendung eines Hartkunststoffs gewährleistet, so daß der Tisch stabil ist, da die Tischbeine ohne zu wackeln an die Tischplatte anschließen können. Die Wahl des für die Tischplatte verwendeten Kunststoffs stellt sicher, daß - im Gegensatz zur Verwendung vergleichsweise weicher, ungefüllter thermoplastischer Kunststoffe - auch bei Belastungen des Tisches die Anbindung der Beine in den Aufnahmeöffnungen nicht unsicher wird.

Ein derartiger Tisch ist sehr preisgünstig herstellbar und seine Einzelteile können auf einfache Weise raumsparend in flachen Verpackungskartons untergebracht und gelagert werden. Die Montage zur Komplettierung des Tisches ist einfach, so daß der Kunde den Tisch selbst bei sich zu Hause erstellen kann, so daß auch diese Zusammenstellungskosten nicht im Tischpreis enthalten sein müssen.

Vorteilhaft können Rohre - z. B. aus Stahl oder Aluminium - zur Herstellung der Tischbeine Verwendung finden, wobei deren Formgebung und Ablängung auf die gewünschten Maße eine sehr preisgünstige Herstellung ermöglicht und deren geringes Gewicht geringe Transportkosten begünstigt. Je nach verwendetem Material kann dieses witterungsbeständig sein. Die in ihre endgültige Form gebogenen Rohre können jedoch auch anschließend lackiert, kunststoffbeschichtet oder auf ähnliche Weise witterungsgeschützt werden.

Die Tischplatte besteht aus einem Hartkunststoff, um eine stabile Verankerung der Tischbeine zu ermöglichen. Als Hartkunststoffe kommen Duroplaste in Frage, aber ggf. auch gefüllte Thermoplaste, z.B. faserverstärkte oder talkumgefüllte Thermoplaste.

Vorteilhaft kann eine faserverstärkte Tischplatte mit Polyester als Kunststoff verwendet werden. Hierdurch wird ein hochgradig steifes, formtreues und stabiles Material für die Tischplatte gewählt, so daß die Anbindung der Tischbeine an die Tischplatte sehr stabil erfolgen kann.

Vorteilhaft können die Tischbeine eine Knick- oder Biegestelle aufweisen. Auf diese Weise ist es einerseits möglich, die Tischbeine so in die Tischplatte einzustecken, daß die Abstützfläche, die die auf den Boden aufstehenden Bein aufweisen, vergleichsweise groß ist und somit einen stabilen Stand des Tisches gewährleistet. Hinzu kommt insbesondere, daß diese Biege- oder Knickstelle die Tischbeine selbst stabilisiert im Vergleich zu einem ausschließlich geradlinigen Verlauf, so daß auch hierdurch die Stabilität und Standfestigkeit des Tisches verbessert wird.

Gegebenenfalls können Sicherungsschrauben, Splinte od. dgl. vorgesehen sein, um die Tischbeine in den Aufnahmeöffnungen zu sichern.

Vorteilhaft kann eine Verstärkungslinie an der Unterseite der Tischplatte vorgesehen sein, die nicht nur eine verbesserte Stabilität der Tischplatte selbst bewirkt, sondern auch die Aufnahmeöffnungen verstärkt, so daß bei möglichst geringem Materialeinsatz für die Tischplatte dennoch eine hervorragende Stabilität dieser Tischplatte und insbesondere eine hervorragende Stabilität im Bereich der Anbindung der Tischbeine an die Tischplatte erzielt wird. Gegebenenfalls kann vorgesehen sein, anstelle einer einzigen derartigen Verstärkungslinie mehrere Verstärkungslinien vorzusehen, wobei ggf. diese Verstärkungslinien ausschließlich jeweils an den Aufnahmeöffnungen vorgesehen sind.

Bei einer ohnehin ausreichend stabilen Ausgestaltung der Tischplatte kann auf diese Weise der Materialeinsatz verringert und eine besonders preisgünstige Ausgestaltung der Tischplatte bewirkt werden. So können beispielsweise die Verstärkungslinien im Bereich der Aufnahmeöffnungen konzentrisch um die Aufnahmeöffnung verlaufen oder sich radial von der Öffnung aus erstrecken.

Ein Ausführungsbeispiel der Erfindung wird anhand der Zeichnung im folgenden näher erläutert. Dabei zeigt
- Fig. 1: eine perspektivische Ansicht von oben auf einen Tisch,
- Fig. 2: eine ähnlich perspektivische Ansicht, jedoch von unten unter die Tischplatte und
- Fig. 3: in gegenüber Fig. 2 vergrößertem Maßstab und in auseinandergezogener Darstellung den Bereich, wo das Tischbein an die Tischplatte anschließt.

In Fig. 1 ist mit 1 allgemein ein Tisch bezeichnet, der eine Tischplatte 2 aufweist sowie drei Tischbeine 3. Die Tischplatte 2 besteht aus glasfaserverstärktem Polyester und die Tischbeine 3 bestehen aus Stahlrohren, die jeweils auf der Hälfte der gesamten Rohrlänge eines Tischbeines 3 gebogen sind und somit ein unteres, auf den Boden aufstehendes, gebogenes Ende 4 aufweisen sowie, wie insbesondere aus Fig. 2 ersichtlich ist, zwei obere Enden 5, die an die Tischplatte 2 anschließen. Die Stahlrohre der Tischbeine 3 können zugunsten einer besonders guten Witterungsbeständigkeit aus Edelstahl bestehen oder sie können beschichtet sein, um entsprechend witterungsfest ausgestaltet zu sein. Abweichend von den erwähnten Stahlrohren können bei Verwendung entsprechend fester Materialien auch andere Materalien zur Herstellung der Tischbeine 3 herangezogen werden, beispielsweise hochfestes Aluminium.

Aus Fig. 2 ist weiterhin erkennbar, daß die Tischplatte 2 an ihrer Unterseite eine ringförmige Verstärkungslinie 6 aufweist, die die mehrfache Dicke der übrigen Bereiche der Tischplatte 2 aufweist. In der Verstärkungslinie 6 sind mehrere hülsenartige Abschnitte 7 vorgesehen, die jeweils - wie insbesondere aus Fig. 3 deutlich wird - eine Aufnahmeöffnung 8 umfassen. Die Aufnahmeöffnung 8 verjüngt sich konisch von ihrer Mündung zur Oberfläche der Tischplatte 2 hin und die oberen Enden 5 der Tischbeine 3 sind korrespondierend konisch angeschliffen, um auf diese Weise einen Paßsitz zwischen den Tischbeinen 3 und der Tischplatte 5 zu gewährleisten und damit einen besonders stabilen Verbund.

Anstelle der dargestellten einzigen, kreisförmig unterhalb der Tischplatte verlaufenden Verstärkungslinie 6 kann materialsparend und damit kostensparend vorgesehen sein, derartige Verstärkungen auf den Bereich der Aufnahmeöffnungen 8 zu begrenzen. So können jeweils zwei benachbarte Aufnahmeöffnungen 8, die zu einem gemeinsamen Tischbein 3 gehören, durch eine Verstärkungslinie miteinander verbunden sein, während der Bereich zwischen zwei Tischbeinen 3 keine durchgehende derartige Verstärkungslinie aufweist. Gegebenenfalls kann auch vorgesehen sein, lokalbegrenzt um jede einzelne Aufnahmeöffnung 8 herum Verstärkungslinien anzuordnen, beispielsweise konzentrisch, indem die hülsenartige Wandung der Aufnahmeöffnung 8 zur Unterseite der Tischplattenfläche hin verstärkt wird oder durch Verstärkungslinien, die tangential oder radial an die Aufnahmeöffnung 8 anschließend verlaufen.

Jedes Tischbein 3 weist eine Knickstelle 9 kurz unterhalb der Tischplatte 2 auf. Durch diese Knickstellen 9 sind die unteren Enden 4 der Tischbeine 3 in einem größeren Radius angeordnet als deren oberen Enden 4 bzw. die Verstärkungslinie 6, so daß die Standfestigkeit des Tisches 1 verbessert ist.

## Patentansprüche

1. Tisch (1),
mit einer aus einem Kunststoff gebildeten Tischplatte (2), und mit mehreren Tischbeinen (3),
wobei die Tischplatte (2) an ihrer Unterseite Aufnahmeöffnungen (8) für die Tischbeine (3) aufweist,
und wobei jedes Tischbein (3) etwa U-förmig ausgestaltet ist, mit zwei in die Aufnahmeöffnungen der Tischplatte (2) einbringbaren oberen Enden (5) und mit einem auf den Boden aufstellbaren unteren Ende (4),
**dadurch gekennzeichnet,**
**daß** die Tischplatte (2) aus einem Hartkunststoff gebildet ist,
und **dass** die Aufnahmeöffnungen (8) einen Paßsitz für die oberen Enden (5) der Tischbeine (3) bilden, indem die Aufnahmeöffnungen (8) und die oberen Enden (5) der Tischbeine (3) konisch geformt sind.

2. Tisch nach Anspruch 1, **dadurch gekennzeichnet, daß** die Tischplatte (2) Polyester als Kunststoff aufweist.

3. Tisch nach Anspruch 1 oder 2, **dadurch gekennzeichnet, daß** die Tischplatte (2) aus einem faserverstärkten Kunststoff besteht.

4. Tisch nach einem der vorhergehenden Ansprüche, **dadurch gekennzeichnet, daß** die Tischbeine (3) eine Knickoder Biegestelle (9) innerhalb ihrer von der Tischplatte (2) zum Boden reichenden Länge aufweisen.

5. Tisch nach einem der vorhergehenden Ansprüche, **dadurch gekennzeichnet, daß** an die Aufnahmeöffnungen (8) anschließende Verstärkungslinien an der Unterseite der Tischplatte (2) vorgesehen sind, wobei die Tischplatte (2) im Bereich dieser Verstärkungslinien eine vergrößere Dicke aufweist.

6. Tisch nach Anspruch 5, **dadurch gekennzeichnet, daß** die Aufnahmeöffnungen (8) durch eine gemeinsame, umlaufende Verstärkungslinie (6) miteinander verbunden sind.

## Claims

1. Table (1) with a table top (2) made of plastics material and a plurality of table legs (3), whereby the table top (2) has locating openings (8) for the table legs (3) on its underside, and whereby each table leg (3) is approximately U-shaped with two upper ends (5) insertable in the locating openings of the table top (2) and with a lower end (4) placeable on the ground, **characterised in that** the table top (2) is made of hard plastics material and that the locating openings (8) form a snug fit for the upper ends (5) of the table legs (3) **in that** the locating openings (8) and the upper ends (5) of the table legs (3) are conically shaped.

2. Table according to Claim 1, **characterised in that** the table top (2) has polyester as the plastics material.

3. Table according to Claim 1 or 2, **characterised in that** the table top (2) comprises a fibre-reinforced plastics material.

4. Table according to one of the previous claims, **characterised in that** the table legs (3) have a kink or bend site (9) within their length extending from the table top (2) to the ground.

5. Table according to one of the previous claims, **characterised in that** reinforcement lines adjoining the locating openings (8) are provided on the underside of the table top (2), whereby the table top (2) has a greater thickness in the region of these reinforcement lines.

6. Table according to Claim 5, **characterised in that** the locating openings (8) are linked to each other by a shared surrounding reinforcement line (6).

## Revendications

1. Table (1) comprenant un plateau de table (2) en matière plastique et plusieurs pieds (3), dont le plateau (2) présente sur sa face inférieure des ouvertures d'insertion (8) destinées à recevoir les pieds de table (3), et dont chaque pied (3) est approximativement en forme de U, ayant deux extrémités supérieures (5) pouvant être introduites dans les ouvertures d'insertion du plateau de table (2) et une extrémité inférieure (4) pouvant être posée au sol, **caractérisée en ce que** le plateau de table (2) est fait de plastique dur, et **en ce que** les ouvertures d'insertion (8) forment un ajustement pour les extrémités supérieures (5) des pieds de table (3) grâce au fait que les ouvertures d'insertion (8) et les extrémités supérieures (5) des pieds de table (3) sont de forme conique.

2. Table selon la revendication 1, **caractérisée en ce que** la matière plastique composant le plateau de table (2) est du polyester.

3. Table selon la revendication 1 ou 2, **caractérisée en ce que** le plateau de table (2) est fait d'une matière plastique armée de fibres.

4. Table selon l'une ou l'ensemble des revendications précédentes, **caractérisée en ce que** les pieds de table (3) comportent un point de pliage ou de courbure (9) dans leur longueur allant du plateau de table (2) au sol.

5. Table selon l'une ou l'ensemble des revendications précédentes, **caractérisée en ce qu'**il est prévu sur la face inférieure du plateau de table (2) des lignes de renfort se raccordant aux ouvertures d'insertion (8), le plateau de table (2) présentant au niveau des lignes de renfort une épaisseur augmentée.

6. Table selon la revendication 5, **caractérisée en ce que** les ouvertures d'insertion (8) sont reliées les unes aux autres par une ligne de renfort (6) commune continue.
